# EUROPÄISCHE PATENTSCHRIFT

(11) **EP 0 440 121 B1**
(45) Veröffentlichungstag und Bekanntmachung des Hinweises auf die Patenterteilung: **28.04.1993**
(21) Anmeldenummer: 91101034.6
(22) Anmeldetag: 27.01.1991
(51) Int. Cl.: F16B 12/00, B25B 5/00

(54) **Zwingenanordnung**
Arrangement of clamps
Disposition de brides

(30) Priorität: 30.01.1990 DE 9000987 U
(43) Veröffentlichungstag der Anmeldung: 07.08.1991
(73) Patentinhaber: DYES GMBH BÜROMÖBELWERK, D-31848 Bad Münder (DE)
(72) Erfinder: Uredat, Claus, W-4592 Lindern (DE); Ritter, Wolfgang, W-7000 Stuttgart 1 (DE)
(74) Vertreter: Raible, Hans, Dipl.-Ing.

(56) Entgegenhaltungen:
- DE-A- 3 143 914
- FR-A- 2 635 658
- US-A- 4 089 513

## Beschreibung

Die Erfindung betrifft eine Zwingenanordnung nach dem Oberbegriff des Patentanspruchs 1.

Eine derartige Anordnung ist bekannt aus dem DE-U 8702 315. Dort ist eine Anordnung mit zwei verstellbaren Klemmbacken vorgesehen, welche an der Oberkante bzw. der Unterkante eines Möbelstücks festgeklemmt werden können. Hierzu ist die eine Klemmbacke mit einer Spindelmutter versehen, und eine Stellspindel ist vorgesehen, mittels deren die Lage der anderen Klemmbacke verstellt werden kann. An der einen Klemmbacke ist höhenverstellbar ein Rohr befestigt, an welchem über verschwenkbare Arme eine Beistellplatte befestigt ist.

Es handelt sich hier um eine aufwendige Anordnung, die relativ viel Platz einnimmt und ästhetisch wenig befriedigt. Deshalb ist es eine Aufgabe der Erfindung, hier eine Verbesserung zu schaffen.

Nach der Erfindung wird diese Aufgabe gelöst durch die im Anspruch 1 angegebenen Maßnahmen. Man erhält so eine äußerst kompakte und formschöne Zwingenanordnung, die bei entsprechender Ausgestaltung sehr belastbar ist.

Mit besonderem Vorteil geht man dabei nach Anspruch 2 vor, da man in diesem Fall zur Anbringung oder zur Demontage der Zwingenanordnung kein Werkzeug benötigt, sondern die Arbeitsvorgänge von Hand ausführen kann.

In sehr vorteilhafter Weise wird die Zwingenanordnung ferner gemäß Anspruch 5 weitergebildet, wobei die Hülse zweckmäßig gemäß Anspruch 6 gegen axiale Verschiebungen gesichert wird.

Eine sehr variable Anordnung ergibt sich ferner durch die Merkmale der Ansprüche 10 und 11. Dies erlaubt eine Verstellung des Gegenstücks, das z. B. einen Bildschirm tragen kann, in sehr weiten Grenzen, wobei eine leichte Beweglichkeit durch die Merkmale des Anspruchs 12 sichergestellt wird.

Weitere Einzelheiten und vorteilhafte Weiterbildungen der Erfindung ergeben sich aus den im folgenden beschriebenen und in der Zeichnung dargestellten, in keiner Weise als Einschränkung der Erfindung zu verstehenden Ausführungsbeispielen, sowie aus den übrigen Unteransprüchen. Es zeigt:
- Fig. 1: eine teilweise geschnittene Seitenansicht einer erfindungsgemäßen Zwingenanordnung,
- Fig. 2: eine Ansicht, gesehen in Richtung des Pfeiles II der Fig. 1,
- Fig. 3: einen Schnitt, gesehen längs der Linie III-III der Fig. 2, wobei aber die in Fig. 2 dargestellte Platte 11 nicht dargestellt ist,
- Fig. 4: einen Schnitt, gesehen längs der Linie IV-IV der Fig. 1,
- Fig. 5: eine schematische Darstellung, welche Verstellmöglichkeiten zeigt, die sich mit einer Zwingenanordnung nach den Fig. 1 - 4 ergeben,
- Fig. 6: eine schematische Darstellung analog Fig. 4, welche weitere Verstellmöglichkeiten zeigt,
- Fig. 7: eine Darstellung eines Stützbretts, das auf zwei erfindungsgemäßen Zwingenanordnungen abgestützt ist, und eine Möglichkeit der Verstellung dieses Stützbretts, und
- Fig. 8: ein an einer erfindungsgemäßen Zwingenanordnung befestigtes Rednerpult.

Die Begriffe oben, unten, links und rechts beziehen sich im folgenden jeweils auf die Darstellung in der Zeichnung bzw. auf die normale Arbeitsstellung der Zwingenanordnung, wenn sie z.B. an einer Tischplatte montiert ist.

Fig. 1 zeigt eine erfindungsgemäße Zwingenanordnung 10, die hier an einer Platte 11 befestigt dargestellt ist. Die Platte 11 kann z.B. die Tischplatte eines im übrigen nicht dargestellten Tisches sein. Sie hat an ihrem Außenrand bei diesem Beispiel eine Abschrägung 12.

Die Zwingenanordnung 10 hat ein an die Querschnittsform der Platte 11 angepaßtes Zwingen-Formstück 13, das etwa die Form eines langgestreckten C hat und auf seiner Unterseite 14 in beiden Richtungen mit einer Verbreiterung 15, 15' versehen ist, um eine gute Stabilität in seitlicher Richtung zu erzielen und den Druck auf eine große Fläche zu verteilen.

An seiner Oberseite 18 hat das Formstück 13 eine Erhebung 20, die mit einer Gewindebohrung 22 versehen ist, welche nach unten in eine im Querschnitt trapezförmige Ausnehmung 24 größeren Durchmessers übergeht.

In der trapezförmigen Ausnehmung 24 befindet sich eine an deren Form angepaßte Klemmbacke 26, die auch als Anpreßteil bezeichnet werden kann und welche mittels einer nur schematisch angedeuteten Schraube 28 mit einem Gewindeabschnitt 30 verbunden ist, der einstückig mit einem zylindrischen Abschnitt 32 ausgebildet ist, welcher z.B. einen Durchmesser von 30 mm und eine Länge von etwa 100 mm haben kann. Der zylindrische Abschnitt 32, sowie der Gewindeabschnitt 30, können z.B. aus Messing oder aus einem formstabilen Kunststoff ausgebildet sein. Der Gewindeabschnitt 30 ist mit seinem Außengewinde 34 in der Gewindebohrung 22 des Formstücks 13 geführt und kann aus dieser herausgeschraubt werden, um die Zwingenanordnung 10 von der Platte 11 zu lösen, oder in diese hineingeschraubt werden, um die Klemmbacke 26 gegen die Platte 11 zu pressen und dadurch die Zwingenanordnung 10 an der Platte 11 zu befestigen. Dabei ist sehr vorteilhaft, daß der zylindrische Abschnitt 32 "handgerecht" ausgebildet ist, d.h. man kann ihn mit der geschlossenen Faust packen und leicht das erforderliche Drehmoment auf ihn übertragen, ohne daß man dazu irgendwelche Werkzeuge benötigt.

Nach der Befestigung der Zwingenanordnung 10 an der Platte 11 wird über den zylindrischen Abschnitt 32 eine Hülse 36 gestülpt, welche den Abschnitt 32 mit leichtem Spiel umgibt, so daß sie auf ihm gedreht werden kann. Der zylindrische Abschnitt 32 hat eine Ringnut 38; ihr gegenüberliegend befindet sich in der Hülse 36 eine Gewindebohrung 40, in die eine (nicht dargestellte) Schraube geschraubt werden kann, deren Ende in die Ringnut 38 ragt und dadurch die Hülse 36 als Eingriffsglied gegen axiale Bewegungen sichert.

Mit dem oberen Ende der Hülse 36 ist bei 42 exzentrisch ein Trägerteil in Form einer kreisrunden Schreibe 44 verbunden, deren Form aus den Fig. 1 und 4 klar hervorgeht.

Auf der in Fig. 1 oberen Seite der Scheibe 44 - diese Seite ist in Fig. 4 dargestellt - sind zwei flache Kreisringe 46 und 48 aus einem Kunststoff mit niedrigem Reibungskoeffizienten befestigt, z.B. aus Delrin. Auf diesen Ringen 46, 48 gleitet ein Gegenstück zum Trägerteil 44, hier ebenfalls in Form einer kreisrunden Scheibe 50. Die Scheiben 44 und 50 sowie die Hülse 36 sind bevorzugt aus Stahl hergestellt. Mittels schematisch angedeuteter Schrauben 54, 56 ist an der Scheibe 50 ein Abstütz- bzw. Beistellbrett 58 befestigt, auf das z.B. der (nicht dargestellte) Bildschirm eines Computers gestellt werden kann. Die beiden Scheiben 44 und 50 sind im Bereich ihrer gemeinsamen Drehachse 60 mittels einer Schraube 62 drehbar miteinander verbunden. Die Drehachse 60 hat einen Abstand a von der Drehachse 64 der Hülse 36.

Durch diese Exzentrizität der beiden Drehachsen 60 und 64 ergeben sich für das Stützbrett 58 weite Verstellmöglichkeiten, wozu auf die Fig. 5 bis 7 verwiesen wird. Gleiche oder gleichwirkende Teile wie in den vorhergehenden Figuren werden auch in den nachfolgenden Figuren mit denselben Bezugszeichen bezeichnet und gewöhnlich nicht nochmals beschrieben.

Aus Fig. 5 erkennt man, daß die Stützplatte 58 relativ zum Tisch 11 in der hier dargestellten Richtung um den Weg 2a verschoben werden kann, und zwar längs einer Kreisbahn 68. Die neue Lage der Stützplatte 58 wird dann mit 58' bezeichnet, die verschobene Lage der Drehachse 60 mit 60', und die verschobene Lage der Scheibe 50 mit 50'.

Fig. 6 zeigt, daß die Stützplatte 58 bei dieser Translationsbewegung zusätzlich auch noch verdreht werden kann, wobei die verschiedenen dargestellten Stellungen mit 58'', 58‴ und 58'''' bezeichnet sind. Dies gibt einen guten Eindruck von den Verstellmöglichkeiten.

Fig. 7 zeigt eine längliche Stützplatte 70, die an zwei Zwingenanordnungen 10 und 10' abgestützt ist, und zwar bei diesem Beispiel in einem Abstand von etwa 11a, wobei a der Angabe in Fig. 1 entspricht. Die Stützplatte 70 ist also an der oberen Scheibe 50 beider Zwingenanordnungen 10 und 10' befestigt, wobei die Ruhelage dieser beiden Scheiben in Fig. 7 mit A und B bezeichnet ist und der voll ausgezogenen Lage der Stützplatte 70 entspricht.

Auch hier ist eine Parallelverschiebung um den Abstand 2a in die Lage 70' möglich, oder z.B. eine Verschiebung nur des linken Abschnitts nach hinten, während der rechte vorne bleibt, wobei sich dann bei der rechten Zwingenanordnung 10' der Mittelpunkt 60 um den Winkel alpha von z.B. 30° in die Stellung 60'' bezüglich der Drehachse 64 verdreht. In diesem Fall nimmt die Stützplatte die Lage 70'' ein. Eine solch breite Stützplatte 70 ist ideal für datenverarbeitende Geräte, z.B. für große Monitore für CAD-Anwendungen. Da sie von zwei Zwingenanordnungen 10 und 10' abgestützt wird, hat sie eine große Tragkraft.

Fig. 8 zeigt eine Variante, bei welcher eine längere Hülse 36' verwendet und auf den zylindrischen Abschnitt 32 aufgebracht wird.

An dieser Hülse 36' ist seitlich eine Klemmschraube 76 angebracht, mittels deren ein Stützrohr 78 in Höhenrichtung in der Hülse 36' verstellt und dort in der gewünschten Stellung festgeklemmt werden kann. Das Stützrohr 78 ist seinerseits mit dem Fuß 80 einer Stützplatte 82 verbunden, auf der ein Rednerpult 84 beispielsweise unter 30° befestigt sein kann.

Ein solches Redner- oder Stehpult kann leicht an einem Tisch oder Schreibtisch befestigt und anschließend wieder abgenommen werden, wenn es nicht mehr benötigt wird. Dabei ergibt sich ein modularer Aufbau, d.h. die Zwingenanordnung 10 kann z.B. mit einem Rednerpult oder Stehpult (Fig. 8) oder mit einer Stützplatte (Fig. 1 bis 4), oder mit einem Telefontablar, einer Halterung für eine Tischleuchte, einer Halterung für eine Briefablage, etc. verbunden werden, oder mit einem sonstigen Gerät, je nach den Bedürfnissen des Augenblicks. Dabei kommt, wenn die Zwingenanordnung mit einer Halterung kombiniert wird, der Lagerung mittels einer Scheibenanordnung selbständige Bedeutung zu, da sie sich in der Praxis als außerordentlich vorteilhaft erweist.

## Patentansprüche

1. Zwingenanordnung zur Befestigung an einem Element eines Möbelstücks, insbesondere der Platte (11) eines Tischs oder eines Schranks,
mit einem das Element umgreifenden Formstück (13) und einem mit einem Anpreßteil (26) versehenen, in einem Gewinde (22) des Formstücks (13) geführten Gewindeteil (30),
dadurch gekennzeichnet, daß das Gewindeteil (30) auf der Oberseite des Formstücks (13) angeordnet ist und einen nach oben ragenden, im wesentlichen zylindrischen Fortsatz (32) aufweist, und daß auf diesem zylindrischen Fortsatz (32) ein Element (36) drehbar angeordnet ist, welches eine Arbeitsgerätschaft trägt.

2. Zwingenanordnung nach Anspruch 1, dadurch gekennzeichnet, daß der im wesentlichen zylindrische Fortsatz (32) einen handgerechten Durchmesser aufweist, z.B. in der Größenordnung von 20 bis 50 mm und bevorzugt von etwa 30 mm, um mittels der Hand ein ausreichendes Drehmoment auf ihn übertragen zu können.

3. Zwingenanordnung nach Anspruch 1 oder 2, dadurch gekennzeichnet, daß das das Element (11) des Möbelstücks umgreifende Formstück (13) an die Querschnittsform dieses Elements (11) angepaßt ist.

4. Zwingenanordnung nach einem oder mehreren der vorhergehenden Ansprüche, dadurch gekennzeichnet, daß das Formstück (13) auf seiner dem Gewindeteil (30) gegenüberliegenden Seite mit einer Verbreiterung (15, 15') versehen ist, welche im Gebrauch gegen die Unterseite des Elements (11) des Möbelstücks anliegt.

5. Zwingenanordnung nach einem oder mehreren der vorhergehenden Ansprüche, dadurch gekennzeichnet, daß das drehbar angeordnete Element als den im wesentlichen zylindrischen Fortsatz (32) übergreifende Hülse (36) ausgebildet ist.

6. Zwingenanordnung nach Anspruch 5, dadurch gekennzeichnet, daß der im wesentlichen zylindrische Fortsatz (32) mit einer Ringnut (38) versehen ist,
und daß der Hülse (36) ein Eingriffselement (40), insbesondere eine Schraube, zum Eingriff in diese Ringnut (38) zugeordnet ist.

7. Zwingenanordnung nach einem oder mehreren der vorhergehenden Ansprüche, dadurch gekennzeichnet, daß die Arbeitsgerätschaft als Rednerpult (84) ausgebildet ist (Fig. 8).

8. Zwingenanordnung nach einem oder mehreren der vorhergehenden Ansprüche, dadurch gekennzeichnet, daß die Arbeitsgerätschaft als Trägerteil (44, 58) ausgebildet ist.

9. Zwingenanordnung nach den Ansprüchen 5 und 8, dadurch gekennzeichnet, daß die Hülse (36) mit dem Trägerteil (44) verbunden ist.

10. Zwingenanordnung nach Anspruch 9, dadurch gekennzeichnet, daß das Trägerteil (44) drehbar mit einem Gegenstück (50) verbunden ist,
und daß die Drehachse (60) dieser beiden Teile (44, 50) von der Drehachse (64) der Hülse (36) verschieden ist.

11. Zwingenanordnung nach Anspruch 10, dadurch gekennzeichnet, daß zwischen dem Trägerteil (44) und dem Gegenstück (50) mindestens ein flächiges Gleitlagerelement (46, 48) vorgesehen ist.

12. Zwingenaordnung nach Anspruch 11, dadurch gekennzeichnet, daß das mindestens eine flächige Gleitlagerelement (46, 48) als kreisringförmiges Kunststoffteil aus einem gleitfähigen Kunststoff ausgebildet ist.

13. **Zwingenanordnung nach einem oder mehreren der Ansprüche 1 bis 6,** dadurch gekennzeichnet, daß die Arbeitsgerätschaft als Stehpult, Telefontablar, Halterung für eine Tischleuchte oder als Brief-/Aktenablage ausgebildet ist.

## Claims

1. Clamp arrangement for fixing to an element of a piece of furniture, in particular to the top (11) of a table or of a cupboard, with a shaped piece (13) gripping around the element and a threaded part (30) provided with a pressure part (26) and guided in a thread (22) of the shaped piece (13), characterised in that the threaded part (30) is disposed on the upper side of the shaped piece (13) and exhibits an essentially cylindrical projection (32) protruding upwards, and in that an element (36) which carries an implement is disposed rotatably on this cylindrical projection (32).

2. Clamp arrangement according to claim 1, characterised in that the essentially cylindrical projection (32) exhibits a handy diameter, e.g. of the order of magnitude of 20 to 50 mm and preferably about 30 mm, in order to be able to transmit an adequate torque to it manually.

3. Clamp arrangement according to claim 1 or 2, characterised in that the shaped piece (13) gripping around the element (11) of the piece of furniture is adapted to the cross-sectional shape of this element (11).

4. Clamp arrangement according to any preceding claim, characterised in that on its side opposite the threaded part (30) the shaped piece (13) is provided with an enlargement (15, 15') adapted to rest against the underside of the element (11) of the piece of furniture when in use.

5. Clamp arrangement according to any preceding claim, characterised in that the pivotably disposed element is embodied as a sleeve (36) engaging over the essentially cylindrical projection (32).

6. Clamp arrangement according to claim 5, characterised in that the essentially cylindrical projection (32) is provided with an annular groove (38), and in that an engaging element (40), in particular a screw, is associated with said sleeve (36) for engagement in this annular groove (38).

7. Clamp arrangement according to any preceding claim, characterised in that the implement is embodied as a lectern (84) (Fig. 8).

8. Clamp arrangement according to any preceding claim, characterised in that the implement is embodied as a carrier part (44, 58).

9. Clamp arrangement according to claims 5 and 8, characterised in that the sleeve (36) is connected to the carrier part (44).

10. Clamp arrangement according to claim 9, characterised in that the carrier part (44) is connected rotatably to a counterpart (50), and in that the axis of rotation (60) of these two parts (44, 50) is different to the axis of rotation (64) of the sleeve (36).

11. Clamp arrangement according to claim 10, characterised in that at least one planar sliding bearing element (46, 48) is provided between the carrier part (44) and the counterpart (50).

12. Clamp arrangement according to claim 11, characterised in that the at least one planar sliding bearing element (46, 48) is embodied as a circular ring-shaped plastic part made of a slideable plastic.

13. Clamp arrangement according to any of claims 1 to 6, characterised in that the implement is embodied as a stand, telephone stand, fixture for a table lamp or container for correspondence/documents.

## Revendications

1. Dispositif à serre-joint pour fixation à une portion d'un meuble, en particulier au plateau (11) d'une table ou d'une armoire, comportant une pièce de forme (13) enserrant la portion de meuble et un élément fileté (30) muni d'un élément de pressage (26) et vissé dans un filetage (22) de la pièce de forme (13),
dispositif caractérisé par le fait que l'élément fileté (30) est disposé sur la face supérieure de la pièce de forme (13) et présente un prolongement essentiellement cylindrique (32) orienté vers le haut, et par le fait que sur ce prolongement cylindrique (32) est disposé, avec liberté de rotation, un élément (36) qui porte un outil de travail.

2. Dispositif à serre-joint selon la revendication 1, caractérisé par le fait que le prolongement essentiellement cylindrique (32) présente un diamètre à la dimension de la main, par exemple de l'ordre de grandeur de 20 à 50mm, et de préférence d'environ 30mm, pour que l'on puisse, au moyen de la main, y appliquer un couple suffisant.

3. Dispositif à serre-joint selon la revendication 1 ou 2, caractérisé par le fait que la pièce de forme (13) qui enserre la portion (11) du meuble est adaptée à la forme de la section de cette portion (11).

4. Dispositif à serre-joint selon l'une ou plusieurs des revendications précédentes, caractérisé par le fait que la pièce de forme (13) présente, sur sa face située en face de l'élément fileté (30), un élargissement (15, 15') qui, en service, s'appuie contre la face inférieure de la portion (11) du meuble.

5. Dispositif à serre-joint selon l'une ou plusieurs des revendications précédentes, caractérisé par le fait que l'élément disposé avec liberté de rotation est conçu sous forme de douille (36) recouvrant le prolongement essentiellement cylindrique (32).

6. Dispositif à serre-joint selon la. revendication 5, caractérisé par le fait que le prolongement essentiellement cylindrique (32) présente une rainure annulaire (38) et par le fait qu'un élément de prise (40), en particulier une vis, est associé à la douille (36) pour venir en prise dans cette rainure annulaire (38).

7. Dispositif à serre-joint selon l'une ou plusieurs des revendications précédentes, caractérisé par le fait que l'outil de travail est conçu sous forme de pupitre d'orateur (84) (figure 8).

8. Dispositif à serre-joint selon l'une ou plusieurs des revendications précédentes, caractérisé par le fait que l'outil de travail est conçu sous forme d'élément porteur (44, 58).

9. Dispositif à serre-joint selon les revendications 5 et 8, caractérisé par le fait que la douille (36) est reliée à l'élément porteur (44).

10. Dispositif à serre-joint selon la revendication 9, caractérisé par le fait que l'élément porteur (44) est relié, avec liberté de rotation, à un contre-élément (50), et que l'axe de rotation (60) de ces deux éléments (44, 50) est différent de l'axe de rotation (64) de la douille (36).

11. Dispositif à serre-joint selon la revendication 10, caractérisé par le fait qu'entre l'élément porteur (44) et le contre-élément (50) est prévu au moins un élément plat (46, 48) formant portée à glissement.

12. Dispositif à serre-joint selon la revendication 11 , caractérisé par le fait que l'élément plat (46, 48), qui forme portée à glissement et dont il y a au moins un, est conçu sous forme d'élément en plastique de forme annulaire permettant le glissement.

13. Dispositif à serre-joint selon l'une ou plusieurs des revendications 1 à 6, caractérisé par le fait que l'outil de travail est conçu sous forme d'écritoire pour écrire debout, de tablette pour téléphone, de support pour lampe de bureau ou de porte-courrier/porte-documents.
